# FASCICULE DE BREVET EUROPEEN

(11) **EP 0 778 591 B1**
(45) Date de publication et mention de la délivrance du brevet: **11.08.1999**
(21) Numéro de dépôt: 96402576.1
(22) Date de dépôt: 28.11.1996
(51) Int. Cl.: H01B 13/02

(54) **Machine de câblage**
Verteilmaschine
Stranding machine

(30) Priorité: 08.12.1995 FR 9514568
(43) Date de publication de la demande: 11.06.1997
(73) Titulaire: Ets Pourtier Père & Fils, 77500 Chelles (FR)
(72) Inventeur: Galerne, François, 94440 Villecresnes (FR)
(74) Mandataire: CABINET BONNET-THIRION

(56) Documents cités:
- DE-A- 2 053 867
- FR-A- 2 147 951

## Description

La présente invention concerne d'une manière générale les machines de câblage du genre mettant en oeuvre, pour la réalisation d'un câble électrique comportant au moins deux paires de fils isolés, d'une part, pour chacune des paires, des moyens de torsion propres à torsader ensemble les deux fils destinés à former une telle paire, dits ci-après par simple commodité moyens de torsion primaires, et, d'autre part, pour l'ensemble des paires, des moyens de torsion propres à torsader ensemble les diverses paires, dits ci-après par simple commodité moyens de torsion secondaires (FR-A-2 147 951).

Elle vise plus particulièrement, mais non pas nécessairement exclusivement, le cas où, s'agissant de la réalisation d'un câble de transmission du type de ceux qui, communément désignés par le sigle "LAN", sont destinés au transfert de signaux haute fréquence, tels que par exemple des données informatiques, les paires doivent être chacune individuellement "écrantées", c'est-à-dire entourées par un écran de blindage.

Il est alors successivement prévu, entre les moyens de torsion primaires et les moyens de torsion secondaires, un poste de rubannage, qui permet d'associer à chacune des paires un ruban destiné à s'enrouler autour d'elle, en principe en hélice, pour y former l'écran recherché, une filière de commettage, qui présente, pour le passage des diverses paires et de leurs rubans respectifs, autant de perçages qu'il y a de telles paires, et une filière d'assemblage, qui présente, pour le passage conjoint de l'ensemble de ces paires, un perçage unique.

Suivant les exigences à satisfaire, le pas d'assemblage des paires, c'est-à-dire le pas de l'hélice que chacune d'elles forme au sein du câble électrique, varie très largement, mais il est en général de l'ordre de 15 à 20 fois le diamètre de ce câble électrique.

Par construction, le rubannage se fait nécessairement au même pas.

Or, les paires auxquelles est appliqué ce rubannage, ont, elles, chacune individuellement, un diamètre évidemment très inférieur à celui du câble électrique qu'elles forment conjointement.

Par suite, pour une telle paire, le pas de rubannage est un multiple relativement élevé du diamètre, ou, autrement dit, ce pas de rubannage est particulièrement long par rapport à ce diamètre.

Corollairement, étant destiné à former un écran, le ruban posé est un ruban métallique, ou métallisé, et il présente donc transversalement une certaine raideur, en fonction, notamment, de son épaisseur.

Il résulte, globalement, de cette combinaison de facteurs, à savoir, un pas relativement important et une raideur transversale elle-même relativement importante, que le ruban mis en oeuvre sur chacune des paires pour former un écran autour de celle-ci se referme relativement malaisément sur une telle paire, en formant plus une gouttière qu'une hélice autour d'elle, et que, dès sa pose, il a malencontreusement tendance à s'ouvrir, pour se refermer ensuite dans des conditions, qui, inévitablement mal contrôlées, peuvent conduire à des défauts rédhibitoires.

La présente invention a d'une manière générale pour objet une disposition permettant de surmonter de manière très simple cette difficulté.

De manière plus précise, elle a pour objet une machine de câblage du genre concerné et caractérisée en ce que la filière d'assemblage qu'elle comporte intervient à proximité immédiate de sa filière de commettage.

Par exemple, et pour fixer les idées, cette filière d'assemblage intervient à une distance de la filière de commettage qui, préférentiellement, est au plus égale à la moitié du pas d'un ruban autour d'une paire.

Quoi qu'il en soit, l'assemblage des paires entre elles intervenant, suivant l'invention, immédiatement après leur commettage, et leur rubannage se faisant en pratique de manière concomitante, ou quasi concomitante, à ce commettage, les diverses paires assurent par elles-mêmes le maintien du ruban de chacune d'elles avant même que ce ruban puisse avoir tendance à s'ouvrir.

Ainsi, les conditions, dûment contrôlées, suivant lesquelles le ruban associé à une paire vient enrober en hélice celle-ci se trouvent avantageusement conservées, sans dégradation intermédiaire, dans le câble électrique finalement obtenu.

Préférentiellement, en effet, chacun des perçages de la filière de commettage forme un convergent, pour assurer par lui-même l'enrobage de la paire correspondante par le ruban associé à celle-ci.

Préférentiellement, également, les moyens de torsion primaires intervenant à distance de l'axe de l'ensemble pour tenir compte de leur propre encombrement et étant suivis par au moins deux poulies de renvoi pour rapprocher de cet axe la paire correspondante, le poste de rubannage intervient en amont d'une de ces poulies de renvoi.

Il est ainsi avantageusement tiré un parti supplémentaire de cette poulie de renvoi pour un prépositionnement du ruban par rapport à la paire qu'il doit enrober.

En pratique, le poste de rubannage assure la pose du ruban suivant la gorge même de la poulie de renvoi en amont de laquelle il intervient.

Ainsi, à l'entrée de la filière de commettage, le ruban associé à une paire s'étend avantageusement parallèlement à celle-ci, ce qui facilite son enrobage autour d'elle dans le perçage correspondant de cette filière de commettage.

Les caractéristiques et avantages de l'invention ressortiront d'ailleurs de la description qui va suivre, à titre d'exemple, en référence aux dessins schématiques annexés sur lesquels :
la figure 1 est un bloc diagramme d'une machine de câblage suivant l'invention ;
la figure 2 en est, à échelle différente, une vue partielle de bout, suivant la flèche II de la figure 1 ;
la figure 3 en est, à échelle supérieure, une vue partielle en coupe, suivant la ligne III-III de la figure 1 ;
la figure 4 est, à échelle encore supérieure, une vue en coupe axiale de la filière de commettage et de la filière d'assemblage que comporte la machine de câblage suivant l'invention, suivant la ligne IV-IV de la figure 1 ;
la figure 5 est une vue de bout de ces filières, suivant la flèche V de la figure 4 ;
la figure 6 est, sensiblement à l'échelle des figures 4 et 5, une vue en coupe transversale du câble électrique obtenu à l'aide de la machine de câblage suivant l'invention ;
la figure 7 est une vue partielle de côté de ce câble électrique, suivant la flèche VII de la figure 6.

Tel qu'illustré sur ces figures, il s'agit, globalement, de la réalisation d'un câble électrique 10 comportant au moins deux paires 11 de fils 12 isolés, chacune de ces paires 11 étant "écrantée", c'est-à-dire enrobée individuellement dans un écran de blindage 13.

En pratique, et ainsi qu'il est mieux visible sur la figue 6, le câble électrique 10 à réaliser comporte quatre paires 11.

La machine de câblage 14 assurant, suivant l'invention, la réalisation de ce câble électrique 10, met en oeuvre, de manière connue en soi, d'une part, pour chacune des paires 11, des moyens de torsion 15, dits ici par simple commodité moyens de torsion primaires, propres à torsader ensemble les deux fils 12 destinés à former une telle paire 11, ces fils 12 étant chacun individuellement dévidés à partir de bobines émettrices 16, et, d'autre part, pour l'ensemble des paires 11, des moyens de torsion 18, dits ici par simple commodité moyens de torsion secondaires, propres à torsader ensemble les diverses paires 11.

Du fait même de leur encombrement, les moyens de torsion primaires 15 interviennent à distance de l'axe A de l'ensemble, schématisé en traits interrompus sur la figure 1.

Ils sont globalement disposés en croix autour de cet axe A.

Pour ne pas surcharger la figure 1, seuls les moyens de torsion primaires 15 associés à deux des paires 11 ont été représentés sur cette figure 1, en étant chacun supposés être disposés suivant le plan de cette figure 1.

En pratique, pour chacune des paires 11, les moyens de torsion primaires 15 sont des moyens de torsion assurant à cette paire 11 un sens de câblage alterné, conformément à une disposition communément désignée par le sigle "SZ"

Par exemple, ces moyens de torsion primaires 15 sont du type de ceux faisant l'objet du brevet allemand No 2 230 972 (& FR-A-2 189 829).

Pour chacune des paires 11, les moyens de torsion primaires 15 sont suivis par au moins deux poulies de renvoi 19, 20 permettant à la paire 11 concernée d'être rapprochée de l'axe A de l'ensemble.

En pratique, dans la forme de mise en oeuvre représentée, seules deux poulies de renvoi 19, 20 sont ainsi prévues, en amont de tels moyens de torsion primaires 15.

Les moyens de torsion secondaires 18, quant à eux, sont des moyens de torsion assurant au câble électrique 10 résultant un sens de câblage constant.

Ces moyens de torsion secondaires 18 sont, par exemple, des moyens à double torsion, à réception tournante ou à simple torsion.

Dans la forme de mise en oeuvre représentée, le câble électrique 10 issu de ces moyens de torsion secondaires 18 est reçu sur une bobine réceptrice 22.

Mais, en variante, il peut passer directement dans une unité propre à la munir d'une gaine isolante, non représentée.

Les dispositions qui précèdent sont d'ailleurs bien connues par elles-mêmes, et, ne relevant pas en propre de la présente invention, elles ne seront pas décrites plus en détail ici.

De manière également connue en soi, il est successivement prévu, entre les divers moyens de torsion primaires 15 et les moyens de torsion secondaires 18, un poste de rubannage 23, qui permet d'associer à chacune des paires 11 un ruban 13' destiné à s'enrouler autour d'une telle paire 11, en principe en hélice, pour y former l'écran de blindage 13 recherché, et, alignées suivant l'axe A de l'ensemble, une filière de commettage 24, qui permet de positionner les unes par rapport aux autres les diverses paires 11 à assembler, et une filière d'assemblage 25, à compter de laquelle cet assemblage est effectif.

Pour le passage des paires 11 et de leurs rubans 13' respectifs, la filière de commettage 24 présente, en pratique, autant de perçages 26 qu'il y a de telles paires 11, en l'espèce quatre, et ces perçages 26 sont régulièrement répartis circulairement autour de l'axe A de l'ensemble.

Pour le passage conjoint de l'ensemble des paires 11, la filière d'assemblage 25 présente, elle, un perçage 27 unique, et celui-ci s'étend suivant l'axe A de l'ensemble.

Suivant l'invention, la filière d'assemblage 25 intervient à proximité immédiate de la filière de commettage 24.

Plus précisément, elle intervient, préférentiellement, à une distance D de cette filière de commettage 24 au plus égale à la moitié du pas P d'un ruban 13' lorsqu'il forme en hélice un écran de blindage 13 autour d'une paire 11.

Dans la forme de réalisation représentée, et tel que schématisé à la figure 4, cette distance D est nulle, l'entrée 28 du perçage 27 de la filière d'assemblage 25 étant immédiatement consécutive aux sorties 29 des perçages 26 de la filière de commettage 24.

Plus précisément, dans cette forme de réalisation, la filière d'assemblage 25 est solidaire de la filière de commettage 24.

Par exemple, et tel que représenté, elle est emboîtée dans un alésage 30 que la filière de commettage 24 présente axialement en aval de ses perçages 26.

Mais, en variante, la filière d'assemblage 25 et la filière de commettage 24 peuvent tout aussi bien appartenir conjointement à une pièce monobloc.

Quoi qu'il en soit, lorsqu'elles sont ainsi solidaires l'une de l'autre, la filière d'assemblage 25 et la filière de commettage 24 peuvent avantageusement être portées par un même support, non représenté.

En pratique, les perçages 26 de la filière de commettage 24 convergent conjointement vers l'axe A de l'ensemble, et chacun d'eux forme lui-même un convergent, pour parfaire par lui-même, voire même assurer, ainsi qu'il apparaîtra ci-après, l'enrobage de la paire 11 correspondante par le ruban 13' qui est associé à celle-ci.

Par exemple, et tel que représenté, l'angle d'inclinaison B des perçages 26 sur l'axe A de l'ensemble est compris entre 8 et 15°, en étant par exemple voisin de 12°, et leur angle de convergence C, c'est-à-dire l'angle-au-sommet du cône qu'ils forment, est compris entre 10 et 20°, en étant par exemple voisin de 15°.

Dans la forme de réalisation représentée, la face amont 32 de la filière de commettage 24, c'est-à-dire la face transversale de cette filière de commettage 24 sur laquelle se situent les entrées 33 des perçages 26, est globalement tronconique, de manière à ce que, compte tenu de leur angle d'inclinaison B sur l'axe A de l'ensemble, les axes de ces perçages 26 lui soient sensiblement perpendiculaires.

Dans sa partie courante, au moins, le perçage 27 de la filière d'assemblage 25 est, lui, globalement cylindrique, avec un diamètre qui correspond sensiblement au diamètre du câble électrique 10 à former, tout en étant légèrement supérieur à celui-ci, mais, du côté de son entrée 28, par lequel il circonscrit, largement, et au-delà, les sorties 29 des perçages 26 de la filière de commettage 24 pour éviter tout accrochage à ce niveau, ce perçage 27 forme localement un convergent à profil transversal largement arrondi.

En pratique, la longueur L2 du perçage 27 de la filière d'assemblage 25 est un multiple de la longueur L1 des perçages 26 de la filière de commettage 24, mesurée suivant l'axe A de l'ensemble.

Par exemple, et tel que représenté, ce multiple est supérieur à deux.

Dans la forme de réalisation représentée, la filière d'assemblage 25 forme, radialement en saillie vers l'extérieur, du côté de la sortie 34 de son perçage 27, une collerette 35.

Pour le cas où elle n'est pas en butée contre le fond de l'alésage 30 de la filière de commettage 24, elle peut, ainsi, par cette collerette, être en butée contre la tranche aval de cette filière de commettage 24.

Eu égard au sens de câblage alterné des paires 11, la poulie de renvoi 19 la plus en amont intervient au plus près des moyens de torsion primaires 15, et, de même, la filière de commettage 24 intervient au plus près de la poulie de renvoi 20 la plus en aval.

Pour chacune des paires 11, le poste de rubannage 23 intervient de manière à ce que, à l'entrée de la filière de commettage 24, le ruban 13' associé à une telle paire 11 s'étende parallèlement à celle-ci.

Dans la forme de réalisation représentée, le poste de rubannage 23 intervient en amont d'une des poulies de renvoi 19, 20, et, en pratique, en amont de la poulie de renvoi 20 la plus en aval, en assurant la pose du ruban 13' correspondant suivant la gorge 36 même de celle-ci.

Ainsi qu'il est mieux visible à la figure 3, le fond 37 de cette gorge 36 est plat, et sur ce fond 37 viennent se superposer, sur un peu moins de 90°, le ruban 13' et la paire 11.

En pratique, le ruban 13' est dévidé à partir d'une bobine émettrice 38, et, après passage sur un galet de guidage 39, il enveloppe sur un peu plus de 180° la poulie de renvoi 20.

En service, le ruban 13' associé à chacune des paires 11 accompagne cette paire 11 parallèlement à celle-ci jusqu'à l'entrée de l'ensemble dans le perçage 26 correspondant de la filière de commettage 24, et, à la faveur de ce perçage 26, il enrobe la paire 11, tel que schématisé en traits interrompus pour l'un d'eux sur les figures 4 et 5, et, en pratique, l'enrobage correspondant se fait en hélice, au pas P de l'assemblage suivant.

Dès la sortie de cette filière de commettage 24, en effet, chacune des paires 11 ainsi enrobées d'un ruban 13' se trouve prise en hélice avec les autres à la faveur de la filière d'assemblage 25, et, avec elle, le ruban 13' qui l'enrobe, ce qui, d'une part, conduit à un vrillage en hélice de ce ruban 13' au pas P correspondant, et ce qui, d'autre part, assure la tenue ultérieure de l'écran de blindage 13 ainsi formé, en empêchant le ruban 13' constitutif de celui-ci de s'ouvrir.

Bien entendu, la présente invention ne se limite pas à la forme de réalisation décrite et représentée, mais englobe toute variante d'exécution.

## Revendications

1. Machine de câblage, du genre mettant en oeuvre, pour la réalisation d'un câble électrique (10) comportant au moins deux paires (11) de fils (12) isolés, d'une part, pour chacune des paires (11), des moyens de torsion (15) propres à torsader ensemble deux fils (12) destinés à former une telle paire (11), dits ici par simple commodité moyens de torsion primaires, et, d'autre part, pour l'ensemble des paires (11), des moyens de torsion (18) propres à torsader ensemble les diverses paires (11), dits ci-après moyens de torsion secondaires, caractérisée en ce que sont successivement prévus, entre les moyens de torsion primaires (15) et les moyens de torsion secondaires (18), un poste de rubannage (23), qui permet d'associer à chacune des paires (11) un ruban (13') destiné à s'enrouler autour d'elle, une filière de commettage (24), qui présente, pour le passage des diverses paires (11) et de leurs rubans (13') respectifs, autant de perçages (26) qu'il y a de telles paires (11), et une filière d'assemblage (25), qui présente, elle, pour le passage de l'ensemble des paires (11), un perçage (27) unique, la filière d'assemblage (25) intervenant à proximité immédiate de la filière de commettage (24).

2. Machine de câblage suivant la revendication 1, caractérisée en ce que la filière d'assemblage (25) intervient à une distance (D) de la filière de commettage (24) au plus égale à la moitié du pas (P) d'un ruban (13') autour d'une paire (11).

3. Machine de câblage suivant la revendication 2, caractérisée en ce que la filière d'assemblage (25) intervient à une distance (D) nulle de la filière de commettage (24), l'entrée (28) du perçage (27) de cette filière d'assemblage (25) étant immédiatement consécutive aux sorties (29) des perçages (26) de la filière de commettage (24).

4. Machine de câblage suivant la revendication 3, caractérisée en ce que la filière d'assemblage (25) est solidaire de la filière de commettage (24).

5. Machine de câblage suivant la revendication 4, caractérisée en ce que la filière d'assemblage (25) et la filière de commettage (24) appartiennent conjointement à une pièce monobloc.

6. Machine de câblage suivant l'une quelconque des revendications 1 à 5, caractérisée en ce que, pour chacune des paires (11), le poste de rubannage (23) intervient de manière à ce que, à l'entrée de la filière de commettage (24), le ruban (13') associé à une telle paire (11) s'étende parallèlement à celle-ci.

7. Machine de câblage suivant la revendication 6, caractérisée en ce que les moyens de torsion primaires (15) intervenant à distance de l'axe (A) de l'ensemble et étant suivis par au moins deux poulies de renvoi (19, 20) permettant à la paire (11) correspondante d'être rapprochée de cet axe (A), le poste de rubannage (23) intervient en amont d'une desdites poulies de renvoi (19, 20) et assure la pose du ruban (13') correspondant suivant la gorge (36) même de celle-ci.

8. Machine de câblage suivant la revendication 7, caractérisé en ce que le poste de rubannage (23) intervient en amont de la poulie de renvoi (20) la plus en aval.

9. Machine de câblage suivant l'une quelconque des revendications 7, 8, caractérisée en ce que la filière de commettage (24) intervient au plus près de la poulie de renvoi (20) la plus en aval.

10. Machine de câblage suivant l'une quelconque des revendications 7 à 9, caractérisée en ce que, les moyens de torsion primaires (15) étant des moyens de torsion assurant un sens de câblage alterné, la poulie de renvoi (19) la plus en amont intervient au plus près de ces moyens de torsion primaires (15).

11. Machine de câblage suivant l'une quelconque des revendications 1 à 10, caractérisée en ce que les perçages (26) de la filière de commettage (24) convergent conjointement vers l'axe (A) de l'ensemble.

12. Machine de câblage suivant l'une quelconque des revendications 1 à 11, caractérisée en ce que chacun des perçages (26) de la filière de commettage (24) forme un convergent pour assurer par lui-même l'enrobage de la paire (11) correspondante par le ruban (13') qui est associé à celle-ci.

## Patentansprüche

1. Verseilmaschine bzw. Kabelmaschine der Art, welche zur Herstellung eines elektrischen Kabels (10), welches wenigstens zwei Paare (11) von isolierten bzw. geschützten Drähten (12) umfaßt, einerseits für jedes der Paare (11) Verdreh- bzw. Verdrilleinrichtungen (15), die geeignet sind, miteinander zwei Drähte (12), die zur Ausbildung eines derartigen Paares (11) bestimmt sind, zu verdrehen bzw. zu verdrillen, welche hier der Einfachheit halber primäre bzw. erste Verdreh- bzw. Verdrilleinrichtungen genannt werden, und andererseits für die Gesamtheit der Paare (11) Verdreh- bzw. Verdrilleinrichtungen (18) einsetzt, die geeignet sind, die verschiedenen Paare (11) miteinander zu verdrehen bzw. zu verdrillen, welche nachfolgend sekundäre bzw. zweite Verdreh- bzw. Verdrilleinrichtungen genannt werden, dadurch gekennzeichnet, daß aufeinanderfolgend zwischen den ersten Verdreh- bzw. Verdrilleinrichtungen (15) und den zweiten Verdreh- bzw. Verdrilleinrichtungen (18) ein Band-Umwicklungsstand (23), welcher es erlaubt, jedem der Paare (11) ein Band (13') zuzuordnen, welches dazu bestimmt ist, sich um dieses zu wickeln, eine Verseildüse bzw. -form (24), welche für den Durchgang von verschiedenen Paaren (11) und ihren entsprechenden Bändern (13') soviele Durchbrechungen bzw. Bohrungen (26), wie es derartige Paare (11) gibt, aufweist, und eine Verbindungsdüse bzw. Vereinigungsdüse bzw. -form (25) vorgesehen sind, welche für den Durchgang der Gesamtheit der Paare (11) eine einzige Durchbrechung bzw. Bohrung (27) aufweist, wobei die Verbindungsdüse bzw. Vereinigungsdüse (25) in der unmittelbaren Nachbarschaft der Verseildüse (24) eingreift bzw. angeordnet ist.

2. Verseilmaschine nach Anspruch 1, dadurch gekennzeichnet, daß die Verbindungsdüse bzw. Vereinigungsdüse (25) in einem Abstand (D) von der Verseildüse (24) eintritt bzw. angeordnet ist, der höchstens gleich der Hälfte der Ganghöhe (P) eines Bandes (13') um ein Paar (11) ist.

3. Verseilmaschine nach Anspruch 2, dadurch gekennzeichnet, daß die Verbindungs- bzw. Vereinigungsdüse (25) in einem Abstand (D) null von der Verseildüse (24) eintritt bzw. angeordnet ist, wobei der Eintritt (28) der Durchbrechung (27) dieser Verbindungsdüse bzw. Vereinigungsdüse (25) unmittelbar anschließend an die Ausgänge (29) der Durchbrechungen (26) der Verseildüse (24) angeordnet ist.

4. Verseilmaschine nach Anspruch 3, dadurch gekennzeichnet, daß die Verbindungs- bzw. Vereinigungsdüse (25) einstückig bzw. verbunden mit der Verseildüse (24) ausgebildet ist.

5. Verseilmaschine nach Anspruch 4, dadurch gekennzeichnet, daß die Verbindungs- bzw. Vereinigungsdüse (25) und die Verseildüse (24) gemeinsam einem einstückigen Teil angehören.

6. Verseilmaschine nach einem der Ansprüche 1 bis 5, dadurch gekennzeichnet, daß für jedes der Paare (11) der Band-Umwicklungsstand (23) derart eingreift bzw. angeordnet ist, daß am Eintritt der Verseildüse (24) das einem derartigen Paar (11) zugeordnete Band (13') sich parallel zu diesem erstreckt.

7. Verseilmaschine nach Anspruch 6, dadurch gekennzeichnet, daß, wenn die ersten Verdreh- bzw. Verdrilleinrichtungen (15) in einem Abstand von der Achse (A) der Gesamtheit eingreifen bzw. angeordnet sind und durch wenigstens zwei Umlenkrollen (19, 20) gefolgt sind, welche es dem entsprechenden Paar (11) ermöglichen, dieser Achse (A) angenähert zu werden, der Band-Umwicklungsstand (23) stromaufwärts von einer dieser Umlenkrollen (19, 20) eingreift und die Anordnung des entsprechenden Bandes (13) entlang der Rille (36) derselben sicherstellt.

8. Verseilmaschine nach Anspruch 7, dadurch gekennzeichnet, daß der Band-Umwicklungsstand (23) stromaufwärts von der am weitesten stromabwärts gelegenen Umlenkrolle (20) eingreift.

9. Verseilmaschine nach einem der Ansprüche 7 oder 8, dadurch gekennzeichnet, daß die Verseildüse (24) so nahe wie möglich von der am weitesten stromabwärts gelegenen Umlenkrolle (20) eingreift.

10. Verseilmaschine nach einem der Ansprüche 7 bis 9, dadurch gekennzeichnet, daß, wenn die ersten Verdreh- bzw. Verdrilleinrichtungen (15) Verdreh- bzw. Verdrilleinrichtungen sind, die eine alternierende Verseilrichtung sicherstellen, die am weitesten stromaufwärts gelegene Umlenkrolle (19) so nahe wie möglich zu diesen ersten Verdreh- bzw. Verdrilleinrichtungen (15) eingreift.

11. Verseilmaschine nach einem der Ansprüche 1 bis 10, dadurch gekennzeichnet, daß die Durchbrechungen (26) der Verseildüse (24) gemeinsam zu der Achse (A) der Gesamtheit konvergieren.

12. Verseilmaschine nach einem der Ansprüche 1 bis 11, dadurch gekennzeichnet, daß jede der Durchbrechungen (26) der Verseildüse (24) einen zusammenführenden bzw. konvergierenden Abschnitt ausbildet, um durch diesen selbst die Ummantelung des entsprechenden Paares (11) durch das Band (13'), welches diesem zugeordnet ist, sicherzustellen.

## Claims

1. A cabling machine of the kind using, for producing an electrical cable (10) comprising at least two pairs (11) of insulated wires (12), on the one hand, for each of the pairs (11), twisting means (15) for twisting together two wires (12) which are intended to form such a pair (11). referred to herein for the sake of convenience as primary twisting means, and, on the other hand, for the assembly of the pairs (11), twisting means (18) for twisting together the various pairs (11), referred to hereinafter as secondary twisting means, characterised in that there are successively provided between the primary twisting means (15) and the secondary twisting means (18) a taping station (23) which makes it possible to associate with each of the pairs (11) a tape (13') intended to be wound around it, a laying die (24) which, for the passage of the various pairs (11) and their respective tapes (13'), has as many orifices (26) as there are such pairs (11), and an assembly die (25) which, for the passage of the assembly of pairs (11), has a single orifice (27), the assembly die (25) being operative in the immediate proximity of the laying die (24).

2. A cabling machine according to claim 1 characterised in that the assembly die (25) is operatively disposed at a distance (D) from the laying die (24) which is at most equal to half the pitch (P) of a tape (13') around a pair (11).

3. A cabling machine according to claim 2 characterised in that the assembly die (25) is operatively disposed at a zero distance (D) from the laying die (24), the entrance (28) of the orifice (27) of said assembly die (25) being immediately following the exits (29) of the orifices (26) of the laying die (24).

4. A cabling machine according to claim 3 characterised in that the assembly die (25) is fixed with respect to the laying die (24).

5. A cabling machine according to claim 4 characterised in that the assembly die (25) and the laying die (24) jointly belong to a one-piece component.

6. A cabling machine according to any one of claims 1 to 5 characterised in that, for each of the pairs (11), the taping station (23) is operatively disposed in such a way that, at the entrance of the laying die (24), the tape (13') associated with such a pair (11) extends parallel thereto.

7. A cabling machine according to claim 6 characterised in that, the primary twisting means (15) being operatively disposed at a spacing from the axis (X) of the assembly and being followed by at least two return pulleys (19. 20) permitting the corresponding pair (11) to be moved closer towards said axis (A), the taping station (23) is operatively disposed upstream of one of said return pulleys (19, 20) and ensures positioning of the corresponding tape (13') along the actual groove (36) thereof.

8. A cabling machine according to claim 7 characterised in that the taping station (23) is operatively disposed upstream of the most downstream return pulley (20).

9. A cabling machine according to either one of claims 7 and 8 characterised in that the laying die (24) is operatively disposed closest to the most downstream return pulley (20).

10. A cabling machine according to any one of claims 7 to 9 characterised in that, the primary twisting means (15) being twisting means affording an alternate cabling direction, the most upstream return pulley (19) is operatively disposed closest to said primary twisting means (15).

11. A cabling machine according to any one of claims 1 to 10 characterised in that the orifices (26) of the laying die (24) converge jointly towards the axis (A) of the assembly.

12. A cabling machine according to any one of claims 1 to 11 characterised in that each of the orifices (26) of the laying die (24) forms a convergent configuration to ensure by itself that the corresponding pair (11) is wrapped by the tape (13') which is associated with it.
